# EUROPÄISCHE PATENTSCHRIFT

(11) **EP 4 263 990 B1**
(45) Veröffentlichungstag und Bekanntmachung des Hinweises auf die Patenterteilung: **08.07.2026**
(21) Anmeldenummer: 21830923.5
(22) Anmeldetag: 14.12.2021
(51) Int. Cl.: E05D 15/26, E05D 15/58

(54) **LAGERUNGSVORRICHTUNG ZUR LAGERUNG WENIGSTENS EINES TÜRFLÜGELS**
MOUNTING DEVICE FOR SUPPORTING AT LEAST ONE DOOR LEAF
DISPOSITIF DE MONTAGE POUR SUPPORTER AU MOINS UN BATTANT DE PORTE

(30) Priorität: 17.12.2020 AT 511052020
(43) Veröffentlichungstag der Anmeldung: 25.10.2023
(73) Patentinhaber: Julius Blum GmbH, 6973 Höchst (AT)
(72) Erfinder: BLUM, Lukas, 6900 Bregenz (AT); HOLLENSTEIN, Rainer, 6890 Lustenau (AT)
(74) Vertreter: Torggler & Hofmann Patentanwälte - Innsbruck
(86) Internationale Anmeldenummer: PCT/AT2021/060475
(87) Internationale Veröffentlichungsnummer: WO 2022/126166

(56) Entgegenhaltungen:
- WO-A1-2018/129570
- WO-A1-2018/129572
- WO-A1-2020/097639
- WO-A1-2020/124108
- DE-A1- 102008 003 557

## Beschreibung

Die Erfindung betrifft eine Lagerungsvorrichtung zur Lagerung wenigstens eines Türflügels mit den Merkmalen des Oberbegriffs des Anspruchs 1. Im Weiteren betrifft die Erfindung ein Führungssystem zur Führung wenigstens eines Türflügels relativ zu einem Möbelkorpus mit wenigstens einer erfindungsgemäßen Lagervorrichtung sowie ein Möbel mit einem Möbelkorpus und wenigstens einem Türflügel mit wenigstens einem erfindungsgemäßen Führungssystem.

Lagerungsvorrichtungen zur Lagerung wenigstens eines Türflügels gemäß dem Oberbegriff des Anspruchs 1 sind bereits bekannt. Oftmals ist es bei aus dem Stand der Technik bekannten Lagerungsvorrichtungen nicht möglich, eine Haltevorrichtung zu verstellen. Demnach ist auch ein über Scharnieren an der Haltevorrichtung angeordneter Türflügel gegenüber einem Möbelkörper nicht einstellbar.

Die anmeldereigene AT 51143/2018 (unter WO2020124108 veröffentlicht ) schlägt deshalb zwei Einstellvorrichtungen vor, über welche die Haltevorrichtung relativ zu einem Träger einstellbar ist. Über eine erste der beiden Einstellvorrichtungen kann die Haltevorrichtung in eine Richtung entlang und quer zu einer Längsrichtung des Trägers und über eine zweite der beiden Einstellvorrichtungen nur quer zur Längsrichtung des Trägers eingestellt werden. Nachteilig bei einer solchen Lösung gemäß dem Stand der Technik ist, dass die Haltevorrichtung nicht unabhängig in eine Richtung entlang und eine Richtung quer zur Längsrichtung des Trägers einstellbar ist. Des Weiteren sind die beiden Einstellvorrichtungen nicht von einer Seite aus betätigbar, was einen Einstellvorgang erschwert.

Eine andere Lagerungsvorrichtung zur Lagerung eines Türflügels ist aus DE 10 2008 003557 bekannt.

Die Aufgabe der vorliegenden Erfindung besteht darin, die beschriebenen Nachteile gemäß dem Stand der Technik zumindest teilweise zu vermeiden und eine gegenüber dem Stand der Technik verbesserte Lagerungsvorrichtung zur Lagerung wenigstens eines Türflügels, ein Führungssystem mit einer solchen Lagerungsvorrichtung sowie ein Möbel mit einem solchen Führungssystem anzugeben.

Diese Aufgaben werden gelöst durch die Merkmale des unabhängigen Anspruchs 1.

Erfindungsgemäß ist es demnach vorgesehen, dass die wenigstens eine Haltevorrichtung wenigstens ein erstes Lagerteil umfasst, an welchem die wenigstens zwei Möbelscharniere angeordnet sind, und wenigstens ein zweites Lagerteil, welches zwischen dem wenigstens einen ersten Lagerteil und dem wenigstens einen Träger anordenbar oder angeordnet ist, wobei die beiden Lagerteile relativ zueinander und das wenigstens eine zweite Lagerteil relativ zum wenigstens einen Träger einstellbar ist.

Dadurch ist die Haltevorrichtung in einfacher Weise in eine Richtung entlang und unabhängig davon in eine Richtung quer zu einer Längsrichtung des Trägers einstellbar.

Ein erfindungsgemäßes Führungssystem umfasst wenigstens eine erfindungsgemäße Lagerungsvorrichtung, wenigstens eine, vorzugsweise wenigstens zwei, Trägerführungsschiene und wenigstens eine Führungsvorrichtung, mit welcher der wenigstens eine Träger an der wenigstens einen Trägerführungsschiene verschiebbar lagerbar oder gelagert ist, vorzugsweise in eine Richtung im Wesentlichen quer zur Längsrichtung der wenigstens einen Haltevorrichtung.

Betreffend ein erfindungsgemäßes Möbel ist vorgesehen, dass das Möbel wenigstens ein erfindungsgemäßes Führungssystem aufweist, vorzugsweise wobei wenigstens ein schachtförmiger Hohlraum vorgesehen ist, in welchem der wenigstens eine Türflügel versenkbar ist.

Weitere vorteilhafte Ausführungsformen der Erfindung werden in den abhängigen Ansprüchen definiert.

Bevorzugt kann wenigstens eine, vorzugsweise genau eine, Höheneinstellvorrichtung vorgesehen sein, mit welcher das wenigstens eine zweite Lagerteil in eine Richtung im Wesentlichen parallel zur Längsrichtung der wenigstens einen Haltevorrichtung relativ zum wenigstens einen Träger einstellbar ist.

Über die Höheneinstellvorrichtung ist es somit möglich, die Haltevorrichtung und demnach auch den Türflügel im Wesentlichen parallel zur Längsrichtung der wenigstens einen Haltevorrichtung, also im Wesentlichen in horizontaler Richtung, relativ zum wenigstens einen Träger zu verstellen.

Der Türflügel kann demzufolge auf einfache Art und Weise in einer horizontalen Richtung an einen Möbelkorpus oder dergleichen angepasst werden.

Bevorzugt kann auch vorgesehen sein, dass wenigstens eine, vorzugsweise genau zwei, Seiteneinstellvorrichtung vorgesehen ist, mit welcher das wenigstens eine erste Lagerteil in eine Richtung im Wesentlichen quer zur Längsrichtung der wenigstens einen Haltevorrichtung relativ zum wenigstens einen zweiten Lagerteil einstellbar ist.

Über die Seiteneinstellvorrichtung ist es somit möglich, den wenigstens einen ersten Lagerteil der Haltevorrichtung und demnach auch den Türflügel im Wesentlichen quer zur Längsrichtung der wenigstens einen Haltevorrichtung, also im Wesentlichen in vertikaler Richtung, relativ zum wenigstens einen zweiten Lagerteil, und somit relativ zum Träger, zu verstellen.

Der Türflügel kann demzufolge auf einfache Art und Weise in einer vertikalen Richtung an einen Möbelkorpus oder dergleichen angepasst werden.

Insbesondere wenn genau zwei Seiteneinstelleinrichtungen vorgesehen sind, wird ein idealer Kompromiss zwischen einfachem Aufbau und größtmöglicher Stabilität bei einem Verstellvorgang erreicht.

Vorteilhaft ist, wenn die Höheneinstellvorrichtung und/oder die Seiteneinstellvorrichtung jeweils wenigstens ein Einstellelement aufweisen, wobei alle Einstellelemente aus derselben Richtung, vorzugsweise im Wesentlichen quer zur Längsrichtung der wenigstens einen Haltevorrichtung, betätigbar sind.

Das vereinfacht das Betätigen der Höhen- und/oder Seiteneinstellvorrichtung in einem eingebauten Zustand einer erfindungsgemäßen Vorrichtung. Das Betätigen der Höhen- und Seiteneinstellvorrichtung wird zusätzlich erleichtert, wenn das wenigstens eine Einstellelement schraubenförmig ausgebildet ist und/oder einen Schraubenkopfantrieb aufweist.

In einem Ausführungsbeispiel der Erfindung kann vorgesehen sein, dass die wenigstens eine Montagevorrichtung zumindest zwei Schraubverbindungen umfasst. Das stellt eine unkomplizierte und kostengünstige Möglichkeit dar, die Haltevorrichtung an dem wenigstens einen Träger lösbar zu befestigen.

Vorteilhafterweise kann vorgesehen sein, dass das wenigstens eine erste Lagerteil in eine Richtung im Wesentlichen quer zur Längsrichtung der wenigstens einen Haltevorrichtung, vorzugsweise begrenzt, verschiebbar am wenigstens einen zweiten Lagerteil gelagert ist, vorzugsweise über wenigstens einen Zapfen, welcher in wenigstens einem Langloch gelagert ist.

Es kann auch vorgesehen sein, dass das wenigstens eine erste Lagerteil, das wenigstens eine zweite Lagerteil und/oder der wenigstens eine Träger balken- und/oder leistenförmig ausgebildet sind.

Hinsichtlich eines erfindungsgemäßen Führungssystems kann wenigstens eine weitere Führungsschiene vorgesehen sein, welche im Wesentlichen quer zur Trägerführungsschiene anordenbar oder angeordnet ist, wobei wenigstens ein Laufwagen vorgesehen ist, mit welchem ein zweiter Türflügel, welche gelenkig mit dem wenigstens einen Türflügel, welcher am wenigstens einen Träger anordenbar ist, verbunden oder verbindbar ist, an der wenigstens einen weiteren Führungsschiene lagerbar oder gelagert ist.

Weitere Einzelheiten und Vorteile der Erfindung werden anhand der Figurenbeschreibung unter Bezugnahme auf die Zeichnungen im Folgenden näher erläutert. Darin zeigen:
- Fig. 1a: eine perspektivische Ansicht eines erfindungsgemäßen Möbels in einer erste Türstellung,
- Fig. 1b: eine perspektivische Ansicht eines erfindungsgemäßen Möbels in einer zweiten Türstellung,
- Fig. 2a: eine perspektivische Ansicht einer Haltevorrichtung,
- Fig. 2b: eine teilweise Explosionsdarstellung einer Haltevorrichtung in einer perspektivischen Ansicht,
- Fig. 3a: eine Explosionsdarstellung einer Seiteneinstellvorrichtung,
- Fig. 3b: eine Explosionsdarstellung einer Höheneinstellvorrichtung,
- Fig. 3c: eine Explosionsdarstellung eines Verstellmechanismus einer Seiteneinstellvorrichtung,
- Fig. 3d: eine Explosionsdarstellung eines Verstellmechanismus einer Höheneinstellvorrichtung,
- Fig. 4a: einen Verstellmechanismus einer Höheneinstellvorrichtung in einer ersten Stellung,
- Fig. 4b: einen Ausschnitt einer erfindungsgemäßen Lagervorrichtung in einer ersten Stellung eines Verstellmechanismus einer Höheneinstellvorrichtung,
- Fig. 4c: einen Verstellmechanismus einer Höheneinstellvorrichtung in einer zweiten Stellung,
- Fig. 4d: einen Ausschnitt einer erfindungsgemäßen Lagervorrichtung in einer zweiten Stellung eines Verstellmechanismus einer Höheneinstellvorrichtung,
- Fig. 5a: einen Verstellmechanismus einer Seiteneinstellvorrichtung in einer ersten Stellung,
- Fig. 5b: einen Ausschnitt einer erfindungsgemäßen Lagervorrichtung in einer ersten Stellung eines Verstellmechanismus einer Seiteneinstellvorrichtung,
- Fig. 5c: einen Verstellmechanismus einer Seiteneinstellvorrichtung in einer zweiten Stellung, und
- Fig. 5d: einen Ausschnitt einer erfindungsgemäßen Lagervorrichtung in einer zweiten Stellung eines Verstellmechanismus einer Seiteneinstellvorrichtung.

Die Figur 1a zeigt eine perspektivische Ansicht eines erfindungsgemäßen Möbels 200 in einer erste Türstellung mit einem Möbelkorpus 101 und einem relativ dazu bewegbaren Türflügel 2. Am Türflügel 2 ist über Türflügelscharniere 2b ein weiterer Türflügel 2a angeordnet.

Die Türflügel 2, 2a sind durch ein Führungssystem 100 jeweils zwischen einer ersten Stellung, in welcher die Türflügel 2, 2a im Wesentlichen koplanar zueinander ausgerichtet sind, und einer zweiten Stellung, in welcher die Türflügel 2, 2a im Wesentlichen parallel zueinander ausgerichtet sind, bewegbar gelagert. Die Türflügel 2, 2a sind in einer zweiten (parallelen) Stellung in seitliche Hohlräume 202 des Möbelkorpus 101 einschiebbar. Das Führungssystem 100 umfasst eine Führungsschiene 104, wobei ein mit dem zweiten Türflügel 2a verbindbarer Führungsschlitten 104a entlang der Führungsschiene 104 verfahrbar gelagert ist.

Es ist erkennbar, dass die rechten Türflügel 2, 2a in einer winkeligen Stellung zueinander stehen. Der Türflügel 2 ist über drei oder mehrere Möbelscharniere 6 an einem Träger 3 gelagert, welcher entlang einer nicht ersichtlichen Trägerführungsschiene 102 den Hohlraum in einer Tiefenrichtung (Z) einschiebbar ist.

Der Träger 3 befindet sich in der gezeigten Figur in einer Transferstellung, in welcher der Träger 3 an die Führungsschiene 104 anschließt, sodass der Führungsschlitten 104a zwischen der Führungsschiene 104 und dem Träger 3 hin und her transferierbar ist. In der gezeigten Transferstellung ist der Träger 3 mit der Führungsschiene 104 lösbar verriegelt, wobei die Verriegelung zwischen der Führungsschiene 104 und dem Träger 3 durch einen Eintritt des Führungsschlittens 104a in oder auf den Träger 3 lösbar ist. Der Träger 3 ist in Form einer länglichen Säule ausgebildet, deren Länge zumindest der halben Höhe der Türflügel 2, 2a entspricht.

Fig. 1b zeigt das Möbel 200 mit den Türflügeln 2, 2a, welche sich nunmehr in einem voll eingeschobenen Zustand im Hohlraum 202. Die Türflügel 2, 2a sind also durch das Führungssystem 100 ausgehend von einer koplanaren Stellung und einer zweiten Stellung gemäß Fig. 1b, in welcher die Türflügel 2, 2a im Wesentlichen parallel zueinander ausgerichtet sind und innerhalb des Hohlraums 202 aufnehmbar sind, überführbar.

Auf diese Weise kann ein Innenraum 201 des Möbelkorpus 101, beispielsweise in Form einer Küche, vollständig abgedeckt werden, sodass der Innenraum 201 von einem restlichen Bereich eines Wohnraumes optisch abtrennbar ist. Der Hohlraum 202 wird im gezeigten Ausführungsbeispiel von zwei Seitenwänden 202a gebildet, wobei die Türflügel 2, 2a in einer parallelen Stellung zueinander zwischen den Seitenwänden 202a einschiebbar sind.

Die Figure 2a zeigt eine perspektivische Ansicht einer Haltevorrichtung 4 und die Figur 2b eine teilweise Explosionsdarstellung einer Haltevorrichtung 4 in einer perspektivischen Ansicht Es sind ein erstes Lagerteil 4a und ein zweites Lagerteil 4b erkennbar. Am ersten Lagerteil 4a sind mehrere Möbelscharniere 6 angeordnet, an welchen wiederum ein Türflügel 2 angeordnet sein kann. Es kann auch vorgesehen sein, dass das erste Lagerteil 4a anstatt der Möbelscharniere 6 Befestigungsschnittstellen zur Befestigung von Möbelscharnieren 6 aufweist, dies ist jedoch nicht Teil der beanspruchten Erfindung. Das Lagerteil 4a ist über Langlöcher 10 und Zapfen 9 verschiebbar an dem Lagerteil 4b gelagert, wobei die Langlöcher 10 und Zapfen 9 gleichzeitig auch eine relative Bewegung des ersten Lagerteils 4a gegenüber dem zweiten Lagerteil 4b begrenzen.

Am Lagerteil 4a sind Seiteneinstellvorrichtungen 8 angeordnet. Die Seiteneinstellvorrichtungen 8 weisen jeweils ein Gehäuse 8e auf, welches die Seiteneinstellvorrichtungen 8 vor äußeren Einflüssen schützt. Einstellelemente 7c, 8c sind von außerhalb der Gehäuse 7e, 8e zugänglich und aus derselben Richtung betätigbar.

Über Durchtrittsöffnungen 8f kann ein nicht erkennbares Stellelement 8b einer Seiteneinstellvorrichtung 8 in einen der Schlitze 8g eingreifen. Dadurch stehen die Seiteneinstellvorrichtungen 8 mit dem zweiten Lagerteil 4b in Verbindung.

Am zweiten Lagerteil 4b ist eine Höheneinstellvorrichtung 7 angeordnet, welche wiederum ein Gehäuse 7e umfasst. Der zweite Lagerteil 4b weist eine Durchtrittsöffnung 7f auf, über welchen ein nicht erkennbares Stellelement 7b der Höheneinstellvorrichtung 7 in einen Schlitze 7g am Träger 3 eingreifen kann. Dadurch steht die Höheneinstellvorrichtung 7 mit dem Träger 3 in Verbindung.

Das zweite Lagerteil 4b weist weiters einen Teil einer Montagevorrichtung 5 auf, welche in Form von Schraubverbindungen realisiert ist. Die Montagevorrichtung 5 kann grundsätzlich durch jede geeignete Form von Verbindung realisiert werden, beispielsweise durch Rastverbinder.

Die Figur 3a zeigt eine Explosionsdarstellung einer Seiteneinstellvorrichtung 8 und die Figur 3c eine Explosionsdarstellung eines Verstellmechanismus einer solchen Seiteneinstellvorrichtung 8.

Der Verstellmechanismus der Seiteneinstellvorrichtung 8 umfasst im Wesentlichen ein Grundelement 8a, ein Stellelement 8b, Führungselemente 8d und ein Einstellelement 8c. Die Führungselemente 8d führen das Stellelement 8b bei einer Bewegung relativ zum Grundelement 8a, sodass das Stellelement 8b nicht verklemmt oder ähnliches.

Das Einstellelement 8c ist im vorliegenden Ausführungsbeispiel schraubenförmig ausgebildet und weist einen Schraubenkopfantrieb auf. Ein nicht dargestelltes Gewinde am Einstellelement 8c steht dabei in Eingriff mit einem nicht dargestellten Gewinde am Stellelement 8b. Das Einstellelement 8c ist drehbar am Grundelement 8a gelagert.

Durch die Gewindekoppelung des Einstellelements 8c mit dem Stellelement 8b hat ein Verdrehen des Einstellelements 8c eine Verschiebung des Stellelements 8b relativ zum Grundelement 8a in eine Richtung parallel zu einer Längserstreckung des Einstellelements 8c zur Folge.

Durch Betätigen des Einstellelements 8c kann also das Stellelement 8b relativ zum Grundelement 8a eingestellt werden. Das Grundelement 8a ist über Schrauben 8h am ersten Lagerteil 4a angeordnet. Es sind auch andere Verbindungsarten möglich, beispielsweise Nieten.

Der Vorsprung 8i des Stellelements 8b steht mit einem Schlitz 8g im zweiten Lagerteil 4b in Eingriff. Eine Betätigung des Einstellelements 8c hat demnach auch eine Verschiebung des ersten Lageteils 4a relativ zum zweiten Lagerteil 4b zur Folge. Somit ist das erste Lagerteil 4a durch die Seiteneinstellvorrichtung 8 relativ zum zweiten Lagerteil 4b einstellbar.

Der Verstellmechanismus der Seiteneinstellvorrichtung 8 ist zumindest teilweise in einem Gehäuse 8e angeordnet. Das Einstellelement 8c ist von außerhalb des Gehäuses zugänglich

Die Figur 3b zeigt eine Explosionsdarstellung einer Höheneinstellvorrichtung 8 und die Figur 3d eine Explosionsdarstellung eines Verstellmechanismus einer solchen Seiteneinstellvorrichtung 8.

Der Verstellmechanismus der Höheneinstellvorrichtung 7 umfasst im Wesentlichen ein Grundelement 7a, ein Stellelement 7b, Führungselemente 7d und ein Einstellelement 7c. Weiters weist die Höheneinstellvorrichtung 7 eine Umlenkvorrichtung 11 auf. Die Führungselemente 8d führen das Stellelement 8b bei einer Bewegung relativ zum Grundelement 8a, sodass das Stellelement 8b nicht verklemmt oder ähnliches.

Das Einstellelement 7c im vorliegenden Ausführungsbeispiel weist einen Schraubenkopfantrieb auf und eine Verzahnung auf. Die Verzahnung steht dabei in Eingriff mit einer Verzahnung eines Umlenkantriebs 11b. Die beiden Verzahnungen bilden ein Winkelgetriebe 11a aus. Über das Winkelgetriebe 11a wird eine Drehbewegung des Einstellelements 7c um 90° auf den Umlenkantrieb 11b umgelenkt. Der Umlenkantrieb 11b ist auch direkt über einen Schraubenkopfantrieb 11d am Umlenkantrieb 11b betätigbar.

Ein nicht dargestelltes Gewinde am Umlenkantrieb 11b steht dabei in Eingriff mit einem nicht dargestellten Gewinde am Stellelement 7b. Das Einstellelement 7c ist drehbar an einen Umlenkgehäuse 11c, welches die Umlenkvorrichtung 11 zumindest teilweise umschließt, und am Grundelement 7a gelagert.

Durch die Gewindekoppelung des Umlenkantriebs 11b mit dem Stellelement 7b und das Winkelgetriebe 11a hat ein Verdrehen des Einstellelements 7c eine Verschiebung des Stellelements 7b relativ zum Grundelement 7a in eine Richtung quer zu einer Längserstreckung des Einstellelements 7c zur Folge.

Durch Betätigen des Einstellelements 7c kann also das Stellelement 7b relativ zum Grundelement 7a eingestellt werden. Das Grundelement 7a ist über Schrauben 7h am zweiten Lagerteil 4a angeordnet. Es sind auch andere Verbindungsarten möglich, beispielsweise Nieten.

Der Vorsprung 7i des Stellelements 7b steht mit einem Schlitz 7g im Träger 3 in Eingriff. Eine Betätigung des Einstellelements 7c hat demnach auch eine Verschiebung des zweiten Lageteils 4b relativ zum Träger 3 zur Folge. Somit ist das zweite Lagerteil 4b durch die Höheneinstellvorrichtung 7 relativ zum Träger 3 einstellbar.

Der Verstellmechanismus der Seiteneinstellvorrichtung 7 ist zumindest teilweise in einem Gehäuse 7e angeordnet. Das Einstellelement 7c ist von außerhalb des Gehäuses zugänglich.

Die Figur 4a zeigt einen Verstellmechanismus einer Höheneinstellvorrichtung 7 in einer ersten Stellung und die Figur 4b einen dazugehörigen Ausschnitt einer erfindungsgemäßen Lagervorrichtung 1. Das Gehäuse 7e ist nicht dargestellt.

Es ist erkennbar, dass sich das Einstellelement 7b in einer Position relativ zum Grundelement 7a befindet, in welcher das zweite Lagerteil 4b, und somit auch das erste Lagerteil 4a, eine größtmögliche Verschiebung nach oben gegenüber dem Träger 3 aufweist. Die tatsächliche Größe der größtmöglichen Verschiebung kann je nach Ausführungsform der Erfindung variieren und die hier gezeigte über- bzw. unterschreiten.

Die Figur 4c zeigt einen Verstellmechanismus einer Höheneinstellvorrichtung 7 in einer zweiten Stellung und die Figur 4d einen dazugehörigen Ausschnitt einer erfindungsgemäßen Lagervorrichtung 1. Das Gehäuse 7e ist nicht dargestellt.

Es ist erkennbar, dass das Einstellelement 7c betätigt wurde und das Stellelement 7b seine Position relativ zum Grundelement 7a verändert hat. Demnach hat sich auch die Position des zweiten Lagerteils 4b, und somit auch des ersten Lagerteils 4a, gegenüber dem Träger 3 geändert. Das zweite Lagerteil 4b weist nunmehr eine kleinere Verschiebung entlang einer Vertikalen gegenüber dem Träger 3 als noch in Figur 4b auf.

Die Figur 5a zeigt einen Verstellmechanismus einer Seiteneinstellvorrichtung 8 in einer ersten Stellung und die Figur 5b einen dazugehörigen Ausschnitt einer erfindungsgemäßen Lagervorrichtung 1. Das Gehäuse 8e ist nicht dargestellt.

Es ist erkennbar, dass sich das Einstellelement 8b in einer Position relativ zum Grundelement 8a befindet, in welcher das erste Lagerteil 4a, nur eine geringe Verschiebung gegenüber dem zweiten Lagerteil 4b aufweist. Die tatsächliche Größe der Verschiebung kann je nach Ausführungsform der Erfindung variieren und die hier gezeigte über- bzw. unterschreiten.

Die Figur 5c zeigt einen Verstellmechanismus einer Seiteneinstellvorrichtung 8 in einer zweiten Stellung und die Figur 4d einen dazugehörigen Ausschnitt einer erfindungsgemäßen Lagervorrichtung. Das Gehäuse 8e ist nicht dargestellt.

Es ist erkennbar, dass das Einstellelement 8c betätigt wurde und das Stellelement 8b seine Position relativ zum Grundelement 8a verändert hat. Demnach hat sich auch die Position des ersten Lagerteils 4b relativ zum zweiten Lagerteil 4b, geändert. Das erste Lagerteil 4a weist nunmehr eine größere Verschiebung gegenüber dem zweiten Lagerteil 5b als noch in Figur 5b auf.

### Bezugszeichenliste:

- 1: Lagerungsvorrichtung
- 2: Türflügel
2a zweiter Türflügel
2b Türflügelscharnier
- 3: Träger
- 4: Haltevorrichtung
4a erste Lagervorrichtung
4b zweite Lagervorrichtung
- 5: Montagevorrichtung
- 6: Möbelscharniere
- 7: Höheneinstellvorrichtung
7a Grundelement
7b Stellelement
7c Einstellelement
7d Führungselement
7e Gehäuse
7f Durchtrittsöffnung
7g Schlitz
7h Schrauben
7i Vorsprung
- 8: Seiteneinstellvorrichtung
8a Grundelement
8b Stellelement
8c Einstellelement
8d Führungselement
8e Gehäuse
8f Durchtrittsöffnung
8g Schlitz
8h Schrauben
8i Vorsprung
- 9: Zapfen
- 10: Langloch
- 11: Umlenkvorrichtung
11a Kegelradgetriebe
11b Umlenkantrieb
11c Umlenkgehäuse
11d Schraubenkopfantrieb
- 100: Führungsystem
- 101: Möbelkorpus
- 102: Trägerführungsschiene
- 103: Führungsvorrichtung
- 104: Führungsschiene
104a Führungsschlitten
- 200: Möbel
- 201: Innenraum
- 202: Hohlraum

## Patentansprüche

1. Lagerungsvorrichtung (1) zur Lagerung wenigstens eines Türflügels (2), umfassend wenigstens einen Träger (3) und wenigstens eine davon gesonderte Haltevorrichtung (4), wobei wenigstens eine Montagevorrichtung (5) vorgesehen ist, mit welcher die wenigstens eine Haltevorrichtung (4) am wenigstens einen Träger (3) lösbar befestigbar ist und die wenigstens eine Haltevorrichtung (4) wenigstens zwei, vorzugsweise mehr als zwei, in einer Längsrichtung der wenigstens einen Haltevorrichtung (4) voneinander beabstandete Möbelscharniere (6) aufweist, wobei der wenigstens eine Türflügel (2) mittels der Möbelscharniere (6) gelenkig an der wenigstens einen Haltevorrichtung (4) lagerbar ist, wobei die wenigstens eine Haltevorrichtung (4) wenigstens ein erstes Lagerteil (4a) umfasst, an welchem die wenigstens zwei Möbelscharniere (6) angeordnet sind, und wenigstens ein zweites Lagerteil (4b), welches zwischen dem wenigstens einen ersten Lagerteil (4a) und dem wenigstens einen Träger (3) anordenbar oder angeordnet ist, wobei die beiden Lagerteile (4a, 4b) relativ zueinander und das wenigstens eine zweite Lagerteil (4b) relativ zum wenigstens einen Träger (3) einstellbar ist.

2. Lagerungsvorrichtung nach Anspruch 1, wobei wenigstens eine, vorzugsweise genau eine, Höheneinstellvorrichtung (7) vorgesehen ist, mit welcher das wenigstens eine zweite Lagerteil (4b) in eine Richtung im Wesentlichen parallel zur Längsrichtung der wenigstens einen Haltevorrichtung (4) relativ zum wenigstens einen Träger (3) einstellbar ist.

3. Lagerungsvorrichtung nach Anspruch 2, wobei die wenigstens eine Höheneinstellvorrichtung (7) ein Grundelement (7a) und ein Stellelement (7b) umfasst, wobei das Stellelement (7b) relativ zum Grundelement (7a) einstellbar ist, vorzugsweise wobei das Grundelement (7a) mit einem der beiden Lagerteile (4a, 4b) und das Stellelement (7b) mit dem anderen der beiden Lagerteile (4a, 4b) verbunden oder verbindbar ist.

4. Lagerungsvorrichtung nach Anspruch 3, wobei die Höheneinstellvorrichtung (7) zumindest ein Führungselement (7d) zur Führung des Stellelements (7b) umfasst.

5. Lagerungsvorrichtung nach einem der Ansprüche 1 bis 4, wobei wenigstens eine, vorzugsweise genau zwei, Seiteneinstellvorrichtung (8) vorgesehen ist, mit welcher das wenigstens eine erste Lagerteil (4a) in eine Richtung im Wesentlichen quer zur Längsrichtung der wenigstens einen Haltevorrichtung (4) relativ zum wenigstens einen zweiten Lagerteil (4b) einstellbar ist.

6. Lagerungsvorrichtung nach Anspruch 5, wobei die wenigstens eine Seiteneinstellvorrichtung (8) ein Grundelement (8a) und ein Stellelement (8b) umfasst, wobei das Stellelement (8b) relativ zum Grundelement (8a) einstellbar ist, vorzugsweise wobei das Grundelement (8a) mit einem der beiden Lagerteile (4a, 4b) und das Stellelement (8b) mit dem anderen der beiden Lagerteile (4a, 4b) verbunden oder verbindbar ist.

7. Lagerungsvorrichtung nach Anspruch 6, wobei die Seiteneinstellvorrichtung (8) zumindest ein Führungselement (8d) zur Führung des Stellelements (8b) umfasst.

8. Lagerungsvorrichtung nach einem Ansprüche 2 bis 7, wobei die Höheneinstellvorrichtung (7) und/oder die Seiteneinstellvorrichtung (8) jeweils wenigstens ein Einstellelement (7c, 8c) aufweisen, wobei alle Einstellelemente (7c, 8c) aus derselben Richtung, vorzugsweise im Wesentlichen quer zur Längsrichtung der wenigstens einen Haltevorrichtung (4), betätigbar sind, vorzugsweise wobei das wenigstens eine Einstellelement (7c, 8c) schraubenförmig ausgebildet ist und/oder einen Schraubenkopfantrieb aufweist.

9. Lagerungsvorrichtung nach einem der Ansprüche 1 bis 8, wobei das wenigstens eine zweite Lagerteil (4b) in eine Richtung im Wesentlichen parallel zur Längsrichtung der wenigstens einen Haltevorrichtung (4), vorzugsweise begrenzt, verschiebbar am wenigstens einen Träger (3) gelagert ist.

10. Lagerungsvorrichtung nach einem der vorhergehenden Ansprüche, wobei die wenigstens eine Montagevorrichtung (5) zumindest zwei Schraubverbindungen umfasst.

11. Lagerungsvorrichtung nach einem der Ansprüche 1 bis 10, wobei das wenigstens eine erste Lagerteil (4a) in eine Richtung im Wesentlichen quer zur Längsrichtung der wenigstens einen Haltevorrichtung (4), vorzugsweise begrenzt, verschiebbar am wenigstens einen zweiten Lagerteil (4b) gelagert ist, vorzugsweise über wenigstens einen Zapfen (9), welcher in wenigstens einem Langloch (10) gelagert ist.

12. Lagerungsvorrichtung nach einem der Ansprüche 1 bis 11, wobei das wenigstens eine erste Lagerteil (4a), das wenigstens eine zweite Lagerteil (4b) und/oder der wenigstens eine Träger (3) balken- und/oder leistenförmig ausgebildet sind/ist.

13. Führungssystem (100) zur Führung wenigstens eines Türflügels (2) relativ zu einem Möbelkorpus (101), umfassend wenigstens eine Lagerungsvorrichtung (1) nach einem der vorhergehenden Ansprüche, wenigstens eine, vorzugsweise wenigstens zwei, Trägerführungsschiene (102) und wenigstens eine Führungsvorrichtung (103), mit welcher der wenigstens eine Träger (3) an der wenigstens einen Trägerführungsschiene (102) verschiebbar lagerbar oder gelagert ist, vorzugsweise in eine Richtung im Wesentlichen quer zur Längsrichtung der wenigstens einen Haltevorrichtung (4).

14. Führungssystem nach Anspruch 13, wobei wenigstens eine weitere Führungsschiene (104) vorgesehen ist, welche im Wesentlichen quer zur Trägerführungsschiene (102) anordenbar oder angeordnet ist, wobei wenigstens ein Laufwagen (104a) vorgesehen ist, mit welchem ein zweiter Türflügel (2a), welche gelenkig mit dem wenigstens einen Türflügel (2), welcher am wenigstens einen Träger (3) anordenbar ist, verbunden oder verbindbar ist, an der wenigstens einen weiteren Führungsschiene (104) lagerbar oder gelagert ist.

15. Möbel (200) mit einem Möbelkorpus (101) und wenigstens einem Türflügel (2), wobei der Möbelkorpus (101) wenigstens einen Innenraum (201) aufweist, welche mit dem wenigstens einen Türflügel (2) zumindest bereichsweise abdeckbar ist, **dadurch gekennzeichnet, dass** das Möbel (200) wenigstens ein Führungssystem (100) nach Anspruch 13 oder 14 aufweist, vorzugsweise wobei wenigstens ein schachtförmiger Hohlraum (202) vorgesehen ist, in welchem der wenigstens eine Türflügel (2) versenkbar ist.

## Claims

1. A mounting device (1) for mounting at least one door leaf (2), comprising at least one support (3) and at least one holding device (4) separate therefrom, wherein at least one installation device (5) is provided, with which the at least one holding device (4) is releasably fastenable to the at least one support (3), and the at least one holding device (4) has at least two, preferably more than two, furniture hinges (6) which are spaced apart from one another in a longitudinal direction of the at least one holding device (4), wherein the at least one door leaf (2) can be mounted in an articulated manner on the at least one holding device (4) by means of the furniture hinges (6), wherein the at least one holding device (4) comprises at least one first mounting part (4a), on which the at least two furniture hinges (6) are arranged, and at least one second mounting part (4b), which can be or is arranged between the at least one first mounting part (4a) and the at least one support (3), wherein the two mounting parts (4a, 4b) are settable relative to one another and the at least one second mounting part (4b) is settable relative to the at least one support (3).

2. The mounting device according to claim 1, wherein at least one, preferably precisely one, vertical setting device (7) is provided, with which the at least one second mounting part (4b) is settable relative to the at least one support (3) in a direction substantially parallel to the longitudinal direction of the at least one holding device (4).

3. The mounting device according to claim 2, wherein the at least one vertical setting device (7) comprises a main element (7a) and an actuating element (7b), wherein the actuating element (7b) is settable relative to the main element, preferably wherein the main element (7a) is or can be connected to one of the two mounting parts (4a, 4b) and the actuating element (7b) is or can be connected to the other of the two mounting parts (4a, 4b).

4. The mounting device according to claim 3, wherein the vertical setting device (7) comprises at least one guide element (7d) for guiding the actuating element (7b).

5. The mounting device according to one of claims 1 to 4, wherein at least one, preferably precisely two, lateral setting device (8) is provided, with which the at least one first mounting part (4a) is settable relative to the at least one second mounting part (4b) in a direction substantially transverse to the longitudinal direction of the at least one holding device (4).

6. The mounting device according to claim 5, wherein the at least one lateral setting device (8) comprises a main element (8a) and an actuating element (8b), wherein the actuating element (8b) is settable relative to the main element (8a), preferably wherein the main element (8a) is or can be connected to one of the two mounting parts (4a, 4b) and the actuating element (8b) is or can be connected to the other of the two mounting parts (4a, 4b).

7. The mounting device according to claim 6, wherein the lateral setting device (8) comprises at least one guide element (8d) for guiding the actuating element (8b).

8. The mounting device according to one of claims 2 to 7, wherein the vertical setting device (7) and/or the lateral setting device (8) in each case have at least one setting element (7c, 8c), wherein all setting elements (7c, 8c) are actuatable from the same direction, preferably substantially transverse to the longitudinal direction of the at least one holding device, preferably wherein the at least one setting element (7c, 8c) is formed screw-shaped and/or has a screw head drive.

9. The mounting device according to one of claims 1 to 8, wherein the at least one second mounting part (4b) is mounted on the at least one support (3) displaceable, preferably to a limited extent, in a direction substantially parallel to the longitudinal direction of the at least one holding device (4).

10. The mounting device according to one of the previous claims, wherein the at least one installation device (5) comprises at least two screw connections.

11. The mounting device according to one of claims 1 to 10, wherein the at least one first mounting part (4a) is mounted on the at least one second mounting part (4b) displaceable, preferably to a limited extent, in a direction substantially transverse to the longitudinal direction of the at least one holding device (4), preferably via at least one peg (9), which is mounted in at least one elongated hole (10).

12. The mounting device according to one of claims 1 to 11, wherein the at least one first mounting part (4a), the at least one second mounting part (4b) and/or the at least one support (3) are/is formed beam-shaped and/or strip-shaped.

13. A guide system (100) for guiding at least one door leaf (2) relative to a furniture carcass (101), comprising at least one mounting device according to one of the previous claims, at least one, preferably at least two, support guide rail (102), and at least one guide device (103), with which the at least one support (3) can be or is mounted displaceable on the at least one support guide rail (102), preferably in a direction substantially transverse to the longitudinal direction of the at least one holding device (4).

14. The guide system according to claim 13, wherein at least one further guide rail (104) is provided, which can be or is arranged substantially transverse to the support guide rail (102), wherein at least one carriage (104a) is provided, with which a second door leaf (2a), which is or can be connected in an articulated manner to the at least one door leaf (2), which can be arranged on the at least one support (3), can be or is mounted on the at least one further guide rail (104).

15. A piece of furniture (200) with a furniture carcass (101) and at least one door leaf (2), wherein the furniture carcass (101) has at least one interior (201) which can be covered at least in areas by the at least one door leaf (2), **characterized in that** the piece of furniture (200) has at least one guide system (100) according to claim 13 or 14, preferably wherein at least one shaft-shaped cavity (202) is provided, in which the at least one door leaf (2) can be sunk.

## Revendications

1. Dispositif de montage (1) pour stocker au moins un vantail de porte (2), comprenant au moins un support (3) et au moins un dispositif de maintien (4) séparé dudit support, au moins un dispositif de montage (5) étant prévu, au moyen duquel ledit au moins un dispositif de maintien (4) peut être fixé de manière détachable audit au moins un support (3), et ledit au moins un dispositif de maintien (4) présentant au moins deux charnières de meuble (6), de préférence plus de deux, espacées les unes des autres dans une direction longitudinale dudit au moins un dispositif de maintien (4), ledit au moins un vantail de porte (2) pouvant être monté de manière articulée sur ledit au moins un dispositif de maintien (4) au moyen des charnières de meuble (6), ledit au moins un dispositif de maintien (4) comprenant au moins une première partie de palier (4a), sur laquelle sont disposées lesdites au moins deux charnières de meuble (6), et au moins une seconde partie de palier (4b), laquelle peut être disposée, ou est disposée, entre ladite au moins une première partie de palier (4a) et ledit au moins un support (3), les deux parties de palier (4a, 4b) étant réglables l'une par rapport à l'autre et ladite au moins une seconde partie de palier (4b) étant réglable par rapport audit au moins un support (3).

2. Dispositif de montage selon la revendication 1, dans lequel au moins un dispositif de réglage en hauteur (7), de préférence exactement un seul, est prévu, au moyen duquel ladite au moins une seconde partie de palier (4b) peut être réglée par rapport audit au moins un support (3) dans une direction sensiblement parallèle à la direction longitudinale dudit au moins un dispositif de maintien (4).

3. Dispositif de montage selon la revendication 2, dans lequel ledit au moins un dispositif de réglage en hauteur (7) comprend un élément de base (7a) et un élément de réglage (7b), l'élément de réglage (7b) pouvant être réglé par rapport à l'élément de base (7a), de préférence l'élément de base (7a) étant relié, ou pouvant être relié, à l'une des deux parties de palier (4a, 4b) et l'élément de réglage (7b) étant relié, ou pouvant être relié, à l'autre des deux parties de palier (4a, 4b).

4. Dispositif de montage selon la revendication 3, dans lequel le dispositif de réglage en hauteur (7) comprend au moins un élément de guidage (7d) pour guider l'élément de réglage (7b).

5. Dispositif de montage selon l'une des revendications 1 à 4, dans lequel au moins un dispositif de réglage latéral (8), de préférence exactement deux, est prévu, au moyen duquel ladite au moins une première partie de palier (4a) peut être réglée par rapport à ladite au moins une seconde partie de palier (4b) dans une direction sensiblement transversale à la direction longitudinale dudit au moins un dispositif de maintien (4).

6. Dispositif de montage selon la revendication 5, dans lequel ledit au moins un dispositif de réglage latéral (8) comprend un élément de base (8a) et un élément de réglage (8b), l'élément de réglage (8b) pouvant être réglé par rapport à l'élément de base (8a), de préférence l'élément de base (8a) étant relié, ou pouvant être relié, à l'une des deux parties de palier (4a, 4b) et l'élément de réglage (8b) étant relié, ou pouvant être relié, à l'autre des deux parties de palier (4a, 4b).

7. Dispositif de montage selon la revendication 6, dans lequel le dispositif de réglage latéral (8) comprend au moins un élément de guidage (8d) pour guider l'élément de réglage (8b).

8. Dispositif de montage selon l'une des revendications 2 à 7, dans lequel le dispositif de réglage en hauteur (7) et/ou le dispositif de réglage latéral (8) présentent chacun au moins un élément de réglage (7c, 8c), tous les éléments de réglage (7c, 8c) pouvant être actionnés depuis la même direction, de préférence sensiblement transversalement à la direction longitudinale dudit au moins un dispositif de maintien (4), de préférence ledit au moins un élément de réglage (7c, 8c) étant réalisé sous forme de vis et/ou présentant une tête de vissage.

9. Dispositif de montage selon l'une des revendications 1 à 8, dans lequel ladite au moins une seconde partie de palier (4b) est montée sur ledit au moins un support (3) de manière déplaçable, de préférence de façon limitée, dans une direction sensiblement parallèle à la direction longitudinale dudit au moins un dispositif de maintien (4).

10. Dispositif de montage selon l'une des revendications précédentes, dans lequel ledit au moins un dispositif de montage (5) comprend au moins deux liaisons vissées.

11. Dispositif de montage selon l'une des revendications 1 à 10, dans lequel ladite au moins une première partie de palier (4a) est montée sur ladite au moins une seconde partie de palier (4b) de manière déplaçable, de préférence de façon limitée, dans une direction sensiblement transversale à la direction longitudinale dudit au moins un dispositif de maintien (4), de préférence au moyen d'au moins un tourillon (9) monté dans au moins une lumière oblongue (10).

12. Dispositif de montage selon l'une des revendications 1 à 11, dans lequel ladite au moins une première partie de palier (4a), ladite au moins une seconde partie de palier (4b) et/ou ledit au moins un support (3) est/sont réalisé(s) sous forme de barre et/ou de latte.

13. Système de guidage (100) pour le guidage d'au moins un vantail de porte (2) par rapport à un corps de meuble (101), comprenant au moins un dispositif de montage (1) selon l'une des revendications précédentes, au moins un rail de guidage de support (102), de préférence au moins deux, et au moins un dispositif de guidage (103), au moyen duquel ledit au moins un support (3) peut être monté, ou est monté, de manière déplaçable sur ledit au moins un rail de guidage de support (102), de préférence dans une direction sensiblement transversale à la direction longitudinale dudit au moins un dispositif de maintien (4).

14. Système de guidage selon la revendication 13, dans lequel au moins un rail de guidage supplémentaire (104) est prévu, lequel peut être disposé, ou est disposé, sensiblement transversalement au rail de guidage de support (102), au moins un chariot de roulement (104a) étant prévu, au moyen duquel un second vantail de porte (2a) peut être monté, ou est monté, sur ledit au moins un rail de guidage supplémentaire (104), lequel second vantail de porte est relié, ou peut être relié, de manière articulée audit au moins un vantail de porte (2), lequel peut être disposé sur ledit au moins un support (3).

15. Meuble (200) comprenant un corps de meuble (101) et au moins un vantail de porte (2), le corps de meuble (101) présentant au moins un espace intérieur (201), lequel peut être recouvert au moins partiellement par ledit au moins un vantail de porte (2), **caractérisé en ce que** le meuble (200) comprend au moins un système de guidage (100) selon la revendication 13 ou 14, au moins une cavité en forme de gaine (202) étant de préférence prévue, dans laquelle ledit au moins un vantail de porte (2) peut être escamoté.
